# EUROPÄISCHE PATENTSCHRIFT

(11) **EP 0 279 393 B1**
(45) Veröffentlichungstag und Bekanntmachung des Hinweises auf die Patenterteilung: **13.01.1993**
(21) Anmeldenummer: 88102166.1
(22) Anmeldetag: 15.02.1988
(51) Int. Cl.: B41F 13/54, B65H 29/00, B65H 39/115, B65H 39/10, B65H 31/00, B41F 13/64

(54) **Verstellbare Speicherkassette für Druckprodukte**
Adjustable storage case for printed products
Cassette règlable de stockage de produits imprimès

(30) Priorität: 18.02.1987 DE 3705066
(43) Veröffentlichungstag der Anmeldung: 24.08.1988
(73) Patentinhaber: M.A.N.-ROLAND Druckmaschinen Aktiengesellschaft, 63012 Offenbach (DE)
(72) Erfinder: Petersen, Godber, D-8900 Augsburg (DE)

(56) Entgegenhaltungen:
- FR-A- 2 045 279
- FR-A- 2 104 212
- US-A- 4 286 486

## Beschreibung

Die Erfindung betrifft eine Speicherkassette mit Halteeinrichtung, insbesondere zur Aufnahme von zick-zackförmigen Haltestrukturen für Druckprodukte, gemäß dem Oberbegriff des Anspruch 1.

Aus der FR-A-2 045 579 ist bereits eine breiten variable Kassette dieser Bauart bekannt, um unterschiedlich große Zettel, wie Quittungen, aufzunehmen und geordnet aufzubewahren. Die Breiteneinstellung erfolgt manuell, z.B. auf einem Tisch, durch Lösen von Schrauben. Eine automatische Verstellung auf einem derartigen Tisch bzw. Unterlage ist nicht möglich.

Eine derartige Speicherkassette ist in der nicht vorveröffentlichten Patentanmeldung EP-A-0 250 774 beschrieben. Besonders im Bereich der Weiterverarbeitung von gefalzten Druckprodukten, kann die Forderung auftreten, derartige Speicherkassetten für verschiedene Formate von Druckprodukten bereitzustellen, was zwangsweise kosten- und raumaufwendig ist, da jedes Kassettenformat für den maximalen Bedarf vorgehalten werden muß.

Aufgabe der Erfindung ist es, eine Speicherkassette zu schaffen, mit der unterschiedlich breite Druckprodukte vereinzelt oder zusammengetragen bzw. mit Beilagen versehen raumsparend abgespeichert werden können, wobei eine automatische Breitenverstellung der Kassetten möglich sein soll. Diese Aufgabe ist durch die Anwendung der Merkmale des kennzeichnenden Teils des Anspruchs 1 gelöst. Weiterbildungen ergeben sich aus den Unteransprüchen sowie aus der Beschreibung in Verbindung mit den Zeichnungen. Mit der erfindungsgemäßen Speicherkassette können vorzugsweise zwei separate auseinander- und zusammenschiebbare Haltestrukturen für Druckprodukte in ihrem Abstand geändert werden, so daß verschieden große Druckprodukte mit ein und derselben Kassette nach entsprechender Abstandeinstellung der beiden Strukturhälften bearbeitet, d.h. abgespeichert werden können, wobei im Rahmen einer vorteilhaften Weiterbildung die größenmäßige Anpassung der Speicherkassette ohne Stillstand, d.h. während dem Transport der Speicherkassette von einem Speicherplatz zu einer Verarbeitungsstation oder umgekehrt durchführbar ist, was zu einer erheblichen Zeiteinsparung führt, die die Effektivität in der gesamten Druck- und/oder Weiterverarbeitungsanlage erheblich steigert. Im folgenden wird die Erfindung annand von Zeichnungen im einzelnen beschrieben, in diesen zeigen:
- Fig. 1 und 2: Verschiedene Ansichten der erfindungsgemäßen Speicherkassette und der für deren Verstellung erforderlichen Einrichtungen,
- Fig. 3 bis 8: eine schematische Darstellung des zeitlichen Ablaufes eines Stellvorganges der Speicherkassette und
- Fig. 9 und 10: eine Variante der Antriebs- und Fünrungseinrichtung für den Transport der Speicherkassette.

Im Rahmen der Erfindung werden, wie aus den Fig. 1 und 9 hervorgeht, zur Speicherung von Druckprodukten, wie Falzexemplaren, bedruckte Bogen und Beilagen, vorzugsweise zick-zackförmige Haltestrukturen in einer Speicherkassette 1 verwendet, die aus zwei Hälften 2, 2' bestehen. Jede der zick-zackförmigen Trägerstrukturhälften 2, 2' ist an einem aufrechtstehenden Schenkel der L-förmigen Hälften 1', 1'' der Speicherkassette 1 gehalten bzw. geführt. Die unteren Schenkel der Hälften 1', 1'' sind gegeneinander gerichtet und lösbar miteinander verbunden, wie im nachfolgenden noch im einzelnen beschrieben wird.

Wie die Fig. 1 und 2 erkennen lassen, werden die neuartigen Speicherkassetten 1 mit ihren zick-zackförmigen Trägerstrukturen 2, 2' für die raumsparende Speicherung von Druckprodukten 3 verwendet, deren Größe, d.h. hier deren Breite, entsprechend dem jeweiligen Druckauftrag unterschiedlich sein kann. Die Druckprodukte 3, beispielsweise Falzprodukte oder bedruckte Bogen oder sonstige Einlagen sind einzeln, zusammengetragen bzw. gemischt in den einzelnen Fachern bzw. Abteilen der zick-zackförmigen Trägestruktur 2, 2' gehalten. Gemäß der Erfindung soll eine formatvariable Speicherkassette 1 vorzugsweise mit zweigeteilten zick-zackförmigen Trägerstrukturen 2, 2' geschaffen werden, die im einfachsten Fall während des Stillstandes, jedoch vorzugsweise auch während des Transportes in Richtung des Pfeiles 4 größenmäßig veränderbar sein soll. Im nachfolgenden wird die Erfindung anhand einer Einrichtung beschrieben, die für die Verstellung der Speicherkassetten 1 während des Vorschubes geeignet ist. Die Speicherkassette 1 ist hierfür auf einem Transportwagen 5 angeordnet, der mit auf Schienen 7 und 8 laufenden Rollen 6 ausgestattet ist. Der Transportwagen 5 wird durch eine Transportkette 9 in Richtung des Pfeiles gezogen. Zwecks Sicherung der Speicherkassette 1 auf dem Transportwagen 5 ist letzterer mit Haltestiften 10 und 11 versehen, die fest positioniert sein können. Außerdem werden auch Stifte 12 verwendet, die entsprechend der größten Kassettenbreite angeordnet sind, wodurch bei jedem Kassettenformat eine allseitige Fixierung der Speicherkassette 1 auf dem Transportwagen 5 gewährleistet ist. Die Haltestifte 10 bis 12 sichern somit stets die Speicherkassette 1 gegen Herabrutschen während des Transportes. Selbstverständlich wäre es auch möglich, die Stifte 12 entsprechend der Breite der Kassette variabel zu machen. Die entsprechenden Geräte zur Verstellung müßten dann ebenfalls auf der Plattform 15 untergebracht werden.

Gemäß Fig. 1 und 2 sind die Hälften 1', 1'' der Speicherkassette 1 durch eine lösbare Verbindung, hier in Form einer Schraube 13 miteinander verbunden. Die Schrauben 13 können an der Hälfte 1' angeschweißt sein und weisen somit trotz unterschiedlicher Kassettenbreite stets denselben Abstand zu den Stiften 10 auf. Die andere Hälfte 1'' ist im Bereich der Schrauben 13 mit Langlöchern 14 ausgestattet, so daß nach dem Lösen der Schrauben 13 die Hälfte 1'' auf dem Transportwagen 5 verschiebbar ist.

Zur zeitsparenden Anpassung der Größe der Speicherkassette 1 während des Transportes in Richtung des Pfeiles 4 sind die erforderlichen Einrichtungen zur Kassettenverstellung auf einer Plattform 15 angeordnet, die mittels vier Lagerungseinheiten 16 auf Tragspindeln 17 langsverschiebbar in Richtung des Pfeiles 4 gelagert ist. Durch einen Schrittmotor 18 ist die Plattform 15 über die in Lagern 19 gehaltene Kugelrollspindel 20 und einer Kugelrollmutter 21, die mit der Plattform 15 fest verbunden ist, in Richtung der Pfeile 4 bzw. 22 antreibbar.

Auf der Plattform 15 sitzt auf einer Halterung 23 ein Pneumatikkolben 24, der einen auf einer Führung 25 sitzenden Arm 26 in eine der Endlagen 26' oder 26'' bringt. Wie aus Fig. 1 und 2 hervorgeht, ist an dem Arm 26 eine Schiene 27 mit Elektromagneten 28 befestigt. Auf der anderen Seite treibt ein Schrittmotor 29 über eine Kugelrollspindel 30 und eine Kugelrollmutter 31 eine mit den vier Lagerungen 32 auf den Tragspindeln 33 längsverschiebbar gelagerte kleine Plattform 34 an, die einen fest mit ihr verbundenen Arm 35 trägt und an der die Schiene 36 mit den Elektromagneten 37 angeordnet ist. Ein vorzugsweise elektrisch oder pneumatisch antreibbarer Schrauber 38 mit einem Schraubkopf 39 wird durch einen Pneumatikkolben 40 von einer unteren Endlage 38' in eine obere Endlage 38'' gefahren, um die Schraube 13 zu lösen. Hierbei ändert der Schraubkopf 39 die Position 39' zur Position 39''.

Anhand der Fig. 3 ist schematisch dargestellt, wie die Speicherkassette 1 in ihrer Breite B' beim Transport entlang des Weges A auf die Breite B'' eingestellt wird. Hierfür wird die Plattform 15 durch den Antrieb 18 zu der in Richtung des Pfeiles 4 bewegten Speicherkassette 1 in Position gebracht, d.h. sie läuft unterhalb und parallel zum Transportwagen 5 mit dessen Geschwindigkeit. Die Schraubköpfe 39 befinden sich exakt unterhalb der Schrauben 13. Während des Verstellvorganges der Speicherkassette befindet sich also die Plattform 15 und die Speicherkassette 1 im Synchronlauf in Richtung des Pfeiles 4. Nun wird der Pneumatikkolben 24 und der Antrieb 29 für die Arme 26 und 35 aktiviert, so daß die Arme 26, 35 in die Position 26', 35' gebracht werden. Damit liegen die Schienen 27, 36 außen an den Kassettenhälften 1', 1'' an (Fig. 1, 2 und 4), so daß die Elektromagnete 28, 37 betätigt werden können um die Hälften 1', 1'' festzuhalten. Der Pneumatikkolben 40 fährt die Schraubköpfe 39 in die obere Position 39'', bei der sie nach Einschalten des Schraubers 38 die Schrauben 13 lösen (Fig. 5). Während in Fig. 6 die Schiene 27 durch Aktivieren der Magnete 28 die Kassettenhälfte 1' festhält, fährt nach dem Lösen der Schrauben 13 der Schrittmotor 29 die Kassettenhälfte 1'' mit Hilfe des Armes 35 und der Schiene 36 bei aktiviertem Magnet 37 in die gewünschte Position, so daß die Speicherkassette 1 die gewünschte Breite B'' erhält. Gemäß Fig. 7 werden nun die in ihrer Position 39'' verbliebenen Schraubköpfe 39 die Schrauben 13 wieder festziehen, wonach die Elektromagnete 28, 37 wieder ausgeschaltet werden können.

Bei Fig. 8 fahren sämtliche Geräteteile wieder in ihre Ausgangsposition zurück, d.h. der Arm 26 in die Position 26'', die Schraubköpfe 39 in die Position 39' und der Arm 35 in die Position 35''. Abschließend wird die Plattform 15 unter Einschaltung des Antriebes 18 in einer schnellen Rückwärtsbewegung in Richtung des Pfeiles 22 in die Ausgangsposition gemäß Fig. 3 zurückgefahren um die nachfolgende Speicherkassette wieder einstellen zu können. Während des schnellen Rücklaufes der Plattform 15 legt die bereits auf das gewünschte Maß eingestellte Speicherkassette noch den Restweg C zurück, so daß der innerhalb der Verstellzeit zurückgelegte Gesamtweg A entspricht.

Eine weitere vorteilhafte Möglichkeit zur Längsführung zum Antrieb der Plattform 15 ist abschließend noch in den Fig. 9 und 10 angedeutet. Hier bewegt ein Schrittmotor 41 über eine Kette 42 die Plattform 15 in Richtung der Pfeile 4 bzw. 22. Die Längsführung wird durch zwei Lagergehäuse 43 gebildet, in denen Führungsrollen 44 gelagert sind. Letztere können ebenfalls auf einer Trag- und Führungsschienen 45 laufen.

Es versteht sich, daß die erfindungsgemäße Speicherkassetteneinstellung sowohl bei waagerechter Führung einer einzustellenden Speicherkassette oder bei entsprechender konstruktiver Umgestaltung auch in anderen Lagen, d.h. bei schräger oder senkrechter Förderrichtung vorgenommen werden kann.

Bei verschiedenen Ausführungsformen kann im Rahmen der Erfindung die Verstellung der Speicherkassette 1 auch im Stillstand bzw. nach dem Start-Stopprinzip erfolgen. In diesem Fall kann auf die synchrone Bewegung der Plattform 15 verzichtet werden, wobei die zu verstellende Speicherkassette 1 jeweils an den in den Fig. 1, 2 und 9 dargestellten Einrichtungen kurzzeitig festgehalten werden muß, so daß die vorangehend beschriebenen Arbeitsvorgänge an einer vorbestimmten Stelle ausgeführt werden können.

## Patentansprüche

1. Speicherkassette (1) mit Halteeinrichtung, insbesondere zur Aufnahme von zick-zackförmigen Haltestrukturen (2, 2') für Druckprodukte (3), die zwei etwa L-förmige gegeneinander gerichtete Hälften (1', 1'') umfaßt, wobei die gegeneinander gerichteten Schenkel der Hälften (1', 1'') durch eine lösbare Verbindung (13) in einem vorbestimmten Abstand miteinander verbindbar sind, dadurch gekennzeichnet, daß beide Hälften (1', 1'') durch aktivierbare Halteeinrichtungen (28, 37) erfaßbar sind, von denen mindestens eine (37) verschiebbar ist, um die Breite (B) der Speicherkassette bei gelöster Verbindung (13) auf ein vorbestimmtes Maß einzustellen.

2. Speicherkassette nach Anspruch 1, dadurch gkennzeichnet, daß die zwei Hälften (2, 2') der zick-zackförmigen Trägerstruktur jeweils an einem der senkrecht stehenden Schenkel der L-förmigen Kassettenhälften (1', 1'') angeordnet sind.

3. Speicherkassette nach Anspruch 1, dadurch gekennzeichnet, daß die Halteeinrichtungen (28, 37) Elektromagnete umfassen, von denen die einen (28) an einem Arm (26) befestigt sind und die eine Hälfte (1') in einer vorbestimmten Position halten und die anderen (37) in einem die andere Hälfte (1'') auf dem gewünschten Abstand einstellenden seitlich verschiebbaren Arm (35) angeordnet sind.

4. Speicherkassette nach Anspruch 1 oder 2, dadurch gekennzeichnet, daß der die eine Hälfte (1') seitlich fixierende Arm (26) über einen Pneumatikkolben (24) für den Haltevorgang anstellbar ist und der andere die andere Hälfte (1'') auf einen vorbestimmten Abstand einstellende Arm (35) an einer Plattform (34) angeordnet ist, die über eine Kugelrollspindel (30) und Kugelrollmuttern (31) auf einer Tragspindel (33) verschiebbar ist.

5. Speicherkassette nach Anspruch 2 oder 3, dadurch gekennzeichnet, daß die Speicherkassette (1) auf einem Transportwagen (5) angeordnet ist, der zur allseitigen Fixierung der Speicherkassette (1) feststehende (10, 11) und variable (12) Stifte aufweist und der über Schienen (7, 8) bewegbar ist, daß parallel zu den Schienen (7, 8) eine Plattform (15) in zwei Richtungen bewegbar ist und daß an der Plattform (15) der den Arm (26) steuernde Pneumatikkolben (24) und die den Arm (35) tragende Plattform (34) angeordnet sind und daß etwa zwischen den Armen (26, 35) ein die Verbindung (13) lösendes und fixierendes Werkzeug (38, 39) angeordnet ist, daß höhenmäßig verstellbar ist.

6. Speicherkassette nach Anspruch 5, dadurch gekennzeichnet, daß die Plattform (15) über Tragspindeln (17) parallel und mit der Geschwindigkeit des Wagens (5) in eine Richtung und mit einer erhöhten Geschwindigkeit in umgekehrter Richtung bewegbar ist.

7. Speicherkassette nach Anspruch 5, dadurch gekennzeichnet, daß die Plattform (15) mittels einer motorisch angetriebenen Kette (42) hin- und herbewegbar ist.

8. Speicherkassette nach einem der vorangehenden Ansprüche, dadurch gekennzeichnet, daß das Werkzeug (38, 39) gegen die eine Befestigungsschraube umfassende Verbindung (13) anstellbar ist, wenn der Wagen (5) parallel und mit gleicher Geschwindigkeit zu der Plattform (15) bewegt wird, nachdem zuvor die Halteeinrichtungen (28, 37) die Hälften (1', 1'') der Speicherkassette umfaßt haben und daß nach Lösung der Verbindung (13) der Arm (35) zur Einstellung der Kassettenbreite (B) die eine Hälfte (1'') auf einen vorbestimmten Abstand einstellt.

## Claims

1. Storage cassette (1) with holding device, in particular for receiving zig-zag-shaped holding structures (2, 2') for printed products (3), which includes two approximately L-shaped halves (1', 1'') directed towards each other, the facingly directed arms of the halves (1', 1'') being connectable together, with a predetermined spacing, by means of a releasable connection (13), characterised in that the two halves (1', 1'') can be picked up by activatable holding devices (28, 37), at least one of which (37) can be moved in order to adjust the width (B) of the storage cassette to a predetermined degree when the connection (13) is released.

2. Storage cassette according to claim 1, characterised in that the two halves (2, 2') of the zig-zag-shaped carrier structure are each arranged on one of the vertically disposed arms of the L-shaped cassette halves (1', 1'').

3. Storage cassette according to claim 1, characterised in that the holding devices (28, 37) include electromagnets, some (28) of which are secured to an arm (26) and hold one half (1') in a predetermined position, and the others (37) are arranged in a laterally movable arm (35) adjusting the other half (1'') to the desired distance.

4. Storage cassette according to claim 1 or 2, characterised in that the arm (26) laterally fixing one half (1') can be moved up by means of a pneumatic piston (24) for the holding procedure, and the other arm (35) adjusting the other half (1'') to a predetermined spacing is arranged on a platform (34) which can be moved by means of a ball rolling spindle (30) and ball rolling nuts (31) on a carrier spindle (33).

5. Storage cassette according to claim 2 or 3, characterised in that the storage cassette (1) is arranged on a transport carriage (5) which has fixed (10, 11) and variable (12) pins for the all-round fixing of the storage cassette (1) and which can be moved via rails (7, 8), in that parallel to the rails (7, 8) a platform (15) is movable in two directions and in that the pneumatic piston (24) controlling the arm (26), and the platform (34) carrying the arm (35) are arranged on the platform (15), and in that approximately between the arms (26, 35) there is arranged a tool (38, 39) releasing and fixing the connection (13), this tool being adjustable in height.

6. Storage cassette according to claim 5, characterised in that the platform (15) can be moved by means of carrier spindles (17) parallel and at the speed of the carriage (5) in one direction and at an increased speed in the reverse direction.

7. Storage cassette according to claim 5, characterised in that the platform (15) can be moved backwards and forwards by means of a motor-driven chain (42).

8. Storage cassette according to one of the preceding claims, characterised in that the tool (38, 39) can be set against the connection (13) incorporating a securing screw when the carriage (5) is moved parallel and at the same speed as the platform (15), after the holding devices (28, 37) have previously grasped the halves (1', 1'') of the storage cassette, and in that when the connection (13) has been released the arm (35) for adjusting the cassette width (B) adjusts one half (1'') to a predetermined spacing.

## Revendications

1. Cassette de stockage (1) munie d'un dispositif de maintien, notamment destinée à recevoir des structures de maintien (2, 2') en forme de zig-zag, pour produits imprimés (3), qui comprend deux motiés (1', 1'') à peu près en forme de L, dirigées l'une vers l'autre, les branches des moitiés (1', 1'') qui sont dirigées l'une vers l'autre pouvant être reliées l'une à l'autre par une liaison démontable (13) à un écartement prédéterminé, caractérisée en ce que les deux moitiés (1', 1'') peuvent être saisies par des dispositifs de maintien (28, 37) pouvant être activés, dont au moins (37) est mobile en translation, pour régler la largeur (B) de la cassette de stockage sur une dimension prédéterminée lorsque la liaison (13) est démontée.

2. Cassette de stockage selon la revendication 1, caractérisée en ce que les deux moitiés (2, 2') de la structure porteuse en forme de zig-zag sont disposées chacune sur une des branches verticales des moitiés de cassettes (1', 1'') en forme de L.

3. Cassette de stockage selon la revendication 1, caractérisée en ce que les dispositifs de maintien (28, 37) comprennent des électro-aimants dont les uns (28) sont fixés à un bras (26) et maintiennent une moitié (1') dans une position prédéterminée, et les autres (37) sont disposés dans un bras (35) réglable latéralement, qui règle l'autre moitié (1'') sur la distance d'écartement désirée.

4. Cassette de stockage selon la revendication 1 ou 2, caractérisée en ce que le bras (26) qui fixe latéralement une moitié (1') peut être réglé, au moyen d'un piston pneumatique (24) pour l'opération de réglage, et l'autre bras 535) qui règle l'autre moitié (1'') sur une distance d'écartement prédéterminée est agencé sur une plate-forme (34) qu'on peut déplacer en translation sur une barre porteuse (33) au moyen d'une vis à circulation de billes (30) et d'écrous à circulation de billes (31).

5. Cassette de stockage selon la revendication 2 ou 3, caractérisée en ce que la cassette de stockage (1) est agencée sur un chariot de transport (5) qui présente des goupilles fixes (10, 11) et variables (12) servant à fixer la cassette de stockage de tous côtés, et qui peut se déplacer sur des barres (7, 8), en ce que parallèlement aux barres (7, 8), une plate-forme (15) peut se déplacer dans deux directions et en ce que, sur la plate-forme (15), sont agencés le piston pneumatique (24) qui commande le bras (26) et la plate-forme (34) qui porte le bras (35) et en ce que, à peu près entre les bras (26, 35), est disposé un outil (26, 35) qui démonte et établit la liaison (13), et qui est réglable en hauteur.

6. Cassette de stockage selon la revendication 5, caractérisée en ce que la plate-forme (15) peut se déplacer au moyen de barres porteuses (17), parallèlement au chariot (5), avec la vitesse de ce chariot dans un sens et avec une plus grande vitesse dans l'autre sens.

7. Cassette de stockage selon la revendication 5, caractérisée en ce que la plate-forme (15) peut être déplacée en va-et-vient dans les deux sens au moyen d'une chaîne (42) entraînée au moyen d'un moteur.

8. Cassette de stockage selon une des revendications précédentes, caractérisée en ce que l'outil (38, 39) peut être rapproché d'une liaison (13) comprenant une vis de fixation lorsque le chariot (5) se déplace parallèlement à la plate-forme (1() et à la même vitesse que cette plate-forme, après que les dispositifs de maintien (28, 37) ont tout d'abord saisi les moitiés (1', 1'') de la cassette de stockage et en ce que, après la suppression de la liaison (13), le bras (35) servant à régler la largeur (B) de la cassette règle une moitié (1'') sur un écartement prédéterminé.
